# EUROPÄISCHE PATENTANMELDUNG

(11) **EP 0 922 550 A1**
(43) Veröffentlichungstag der Anmeldung: **16.06.1999**
(21) Anmeldenummer: 97121357.4
(22) Anmeldetag: 04.12.1997
(51) Int. Cl.: B28C 5/00

(54) **Vorrichtung zum Spritzen von befeuchteten Trockenbaustoffen**

(71) Anmelder: ROMBOLD & GFRÖHRER GmbH & CO. KG, 71254 Ditzingen (DE)
(72) Erfinder: Rombold, Albrecht, 71254 Ditzingen (DE)
(74) Vertreter: Dreiss, Fuhlendorf, Steimle & Becker

(57) **Zusammenfassung**

Bei einer Vorrichtung zum Spritzen von befeuchteten Trockenbaustoffen (2) im Trockenspritzverfahren, welche einen Vorratsbehälter (1), einen Förderschlauch (14) sowie ein Dosierelement (10) aufweist, wird dem Trockenbaustoff (2) in einer Befeuchtungseinrichtung mittels eines Drallgebers ein Drall aufgezwungen und anschließend Wasser zugesetzt. Auf diese Weise wird eine optimale Vermischung des Trockenbaustoffs mit dem Wasser erreicht.

## Beschreibung

Die Erfindung betrifft eine Vorrichtung zum Spritzen von befeuchteten Trockenbaustoffen im Trockenspritzverfahren, insbesondere von Spritzbeton oder Spritzmörtel, mit einem Vorratsbehälter für den Trockenbaustoff, einem den Trockenbaustoff in eine Förderleitung oder einen Förderschlauch eindosierenden Dosierelement, einer Druckluftquelle für die Bereitstellung von Förderluft, einem Wasseranschluss für Wasser zum Befeuchten des Trockenbaustoffs sowie einer Spritzdüse und einer Befeuchtungseinrichtung für den Trockenbaustoff.

Es ist bekannt, dass Spritzbeton oder Spritzmörtel schon seit Jahrzehnten weltweit in der Baubranche eingesetzt wird. Aufgrund der vielfältigen Vorteile und der kontinuierlichen Weiterentwicklung der Geräte und der Anwendungstechniken sowie der Materialien besitzt die Spritzbetonbauweise in der heutigen Zeit einen hohen Stellenwert. Spritzbeton wird u.a. im Tunnel-, Stollen- und Bergbau, zur Böschungs- und Baugrubensicherung, für die Sanierungen von Gebäuden, Brücken, Tunnel und Kanälen, sowie zur Bauwerkserhaltung und im Denkmalschutz eingesetzt. Einer der großen Vorteile des Trockenspritzverfahrens liegt darin, dass der Trockenbaustoff in größeren Mengen in Vorratsbehältern vor Ort gelagert werden kann und je nach Bedarf dem Vorratsbehälter entnommen und mit Wasser in einen gebrauchsfertigen Zustand versetzt werden kann. Als Vorratsbehälter dienen zum Beispiel Drucksilos, Drucksilo-Waggons, Drucksilo-Spritzmobile usw. Der Trockenbaustoff wird mittels einer Dosierblasschnecke dem Vorratsbehälter entnommen und in einen Förderschlauch eingeblasen. Das erforderliche Wasser wird erst am Ende des Förderschlauches, dass heißt an der Spritzdüse zugesetzt, so dass der Trockenbaustoff in befeuchtetem Zustand als Spritzbeton durch die Spritzdüse ausgeblasen wird. Es hat sich gezeigt, dass dieses Verfahren mitunter den Nachteil aufweist, dass der Trockenbaustoff nicht gleichmäßig befeuchtet wird, so dass es beim Ausblasen des befeuchteten Trockenbaustoffs zu einer mehr oder weniger großen Staubentwicklung kommt. Der Anmelder hat daher eine Befeuchtungseinrichtung entwickelt, mittels welcher ein Luft-Wasser-Gemisch in einem Bereich vor der Spritzdüse dem im Förderschlauch geförderten Trockenbaustoff zugesetzt wird, wodurch der Trockenbaustoff vorbefeuchtet wird. Auf diese Weise wurde der Vorteil erzielt, dass der Trockenbaustoff wesentlich gleichmäßiger befeuchtet wird, wodurch die Staubentwicklung erheblich reduziert wurde.

Ausgehend von diesem Stand der Technik liegt der Erfindung die Aufgabe zugrunde, die Befeuchtung des Trockenbaustoffs weiter zu vergleichmäßigen und die Staubentwicklung weiter zu reduzieren.

Diese Aufgabe wird bei einer Vorrichtung der eingangs genannten Art erfindungsgemäß dadurch gelöst, dass die Befeuchtungseinrichtung mit einem Drallgeber versehen ist, über welchen dem Trockenbaustoff ein Drall aufgezwungen wird und anschließend dem Trockenbaustoff Wasser über eine Wasserdüse zugesetzt wird.

Die erfindungsgemäße Vorrichtung hat den wesentlichen Vorteil, dass über den Drallgeber, welcher dem Trockenbaustoff ein Drall aufzwingt, eine intensive Verwirbelung des geförderten Trockenbaustoffs erreicht wird. In diesen verwirbelten Trockenbaustoff wird nun Wasser eingespritzt und intensiv mit dem Trockenbaustoff vermischt. Die Wasserdüse befindet sich unmittelbar am Ausgang des Drallgebers, so dass nach der Zugabe des Wassers der Trockenbaustoff noch über eine gewisse Förderstrecke weiter verwirbelt wird. Es kann nun, je nach Ausführungsform, entweder das gesamte erforderliche Wasser zugesetzt werden oder aber auch nur ein Teil des erforderlichen Wassers, so dass der Trockenbaustoff lediglich vorbefeuchtet ist. Das restliche Wasser wird dann in der Spritzdüse dem vorbefeuchteten Trockenbaufstoff zugesetzt.

Bei einer Weiterbildung ist vorgesehen, dass die Wasserdüse als Ringdüse ausgebildet ist. Ringdüsen haben den wesentlichen Vorteil, dass sie das Wasser am Umfang des Förderstromes aufbringen und diesen gleichmäßig benetzen. Dabei können die Düsen radial aus der Wasserdüse ausmünden oder derart in der Ringdüse angeordnet sein, dass sie parallel gerichtete Strahlen bilden, wodurch ein Wasservorhang entsteht. Diesen parallel gerichteten Strahlen können in einer zweiten, daneben angeordneten Ebene orthogonal dazu stehend gerichtete Strahlen vorgelagert sein.

Vorteilhaft ist in Förderrichtung vor dem Drallgeber ein im Zentrum des Förderstroms angeordneter Kegel vorgesehen. Über diesen Kegel wird der Förderstrom derart beeinflusst, dass das Trockenmaterial im wesentlichen radial nach Außen, dass heißt in Richtung der Innenwand des Drallgebers abgelenkt wird. Mit Vorzug weist der Drallgeber eine hülsenförmige Innenwand auf, an welcher Leiteinrichtungen vorgesehen sind. Über die Leiteinrichtungen wird nun die Förderrichtung des Trockenbaustoffs beeinflusst. Bei einer anderen Ausführungsform ist der Kegel nach dem Drallgeber angeordnet.

Bei einer Ausführungsform sind die Leiteinrichtungen wendelförmig angeordnet und bestehen aus wenigstens einer radial nach innen gerichteten Leitwand. Diese Leitwand ist mit der Innenwand des Drallgebers verbunden und erstreckt sich in etwa über 50 % des Radiuses des Drallgebers. Da der Trockenbaustoff über den Kegel in Richtung auf die Innenwand des Drallgebers abgelenkt wird, wird ihm durch die wendelförmige Leitwand ein Drall aufgezwungen. Der von der Wendel überstrichene Winkelbereich beträgt zwischen 90° und 360° und bei einem bevorzugten Ausführungsbeispiel etwa 160° bis 200°, insbesondere 180°.

Bei einer anderen Variante ist vorgesehen, dass die Leiteinrichtung von Leitschaufeln gebildet wird. Derartige Leitschaufeln haben den Vorteil, dass sie einzeln auswechselbar sind und je nach Art und Menge des zu fördernden Trockenbaustoffs mehr oder weniger viele Leitschaufeln vorgesehen werden können.

Erfindungsgemäß ist der Drallgeber in einem Vorbefeuchter vorgesehen, welcher sich in einem Zwischenabschnitt der Förderleitung befindet. Dort wird der Trockenbaustoff intensiv mit einem Teil des zugesetzten Wassers vermischt. Das restliche Wasser wird in der Spritzdüse zugesetzt.

Bei einer anderen Ausführungsform befindet sich der Drallgeber im Einlauf der Spritzdüse, so dass bei dieser Version das gesamte Wasser zugesetzt werden kann.

Eine Weiterbildung sieht vor, dass der Drallgeber und die Wasserdüse in einem Zwischenbeschleuniger angeordnet sind, über welchen der vorbefeuchtete Trockenbaustoff mittels zusätzlicher Förderluft beschleunigt wird. Durch die zusätzliche Förderluft wird eine weitere Beschleunigung und damit eine weitere Verwirbelung des vorbefeuchteten Trockenbaustoffs erzielt.

Bei einem Ausführungsbeispiel ist vorgesehen, dass der Zwischenbeschleuniger eine den Drallgeber und die Wasserdüse koaxial umfassende Hülse aufweist, dass die Hülse an ihrem Ausgang sich konisch verjüngt und der Drallgeber mit der Wasserdüse in den Konus einmüdet. Dies hat den wesentlichen Vorteil, dass über die zusätzliche Förderluft, welche den vorbefeuchteten Materialstrom umgibt, ein Anbacken von Material unmittelbar am Ausgang des Drallgebers bzw. nach der Wasserdüse am Innenumfang des sich daran anschließenden Bauteils vermieden wird, da der Materialstrom von einem Luftmantel umhüllt wird.

Weitere Vorteile, Merkmale und Einzelheiten der Erfindung ergeben sich aus den Unteransprüchen sowie der nachfolgenden Beschreibung, in der unter Bezugnahme auf die Zeichnung zwei bevorzugte Ausführungsbeispiele im einzelnen beschrieben sind. Dabei können die in der Zeichnung dargestellten sowie in den Ansprüchen und in der Beschreibung erwähnten Merkmale jeweils einzeln für sich oder in beliebiger Kombination erfindungswesentlich sein. In den Zeichnungen zeigen:
- Figur 1: eine schematische Darstellung der erfindungsgemäßen Vorrichtung;
- Figur 2: eine schematische Darstellung des Förderschlauches mit Zwischenbefeuchter;
- Figur 3: eine schematische Darstellung des Förderschlauches mit in der Spritzdüse integriertem Drallgeber, nicht maßstabsgetreu;
- Figur 4: einen Schnitt IV-IV gemäß Figur 2; und
- Figur 5: eine Seitenansicht des Drallgebers mit einem angedeuten Verlauf der Leitwände.

In der Figur 1 ist eine schematische Darstellung der erfindungsgemäßen Vorrichtung wiedergeben, in welcher in einem Vorratsbehälter 1 ein Trockenbaustoff 2, zum Beispiel für Spritzbeton oder dergleichen bevorratet ist. Der Vorratsbehälter 1 ist über eine Druckluftleitung 3, in welcher ein Kessel-Befüllhahn 4 vorgesehen ist, an eine Druckluftleitung 5 angeschlossen. Diese Druckluftleitung 5 ist über einen Haupthahn 6 mit einer nicht dargestellten Druckluftquelle verbunden, über welche Druckluft in Richtung des Pfeils 7 gefördert wird. Außerdem schließt sich an die Druckluftleitung 5 eine Druckluftleitung 8 an, die über einen Absperrhahn 9 mit einem Dosierelement 10 verbunden ist. Dieses Dosierelement 10 ist über einen Schieber 11 mit dem Auslass 12 des Vorratsbehälters 1 verbunden. Wird der Schieber 11 geöffnet, dann strömt der Trockenbaustoff 2 über den Auslass 12 in das Dosierelement 10 und wird über eine Dosierblasschnecke 13 in einen Förderschlauch 14 gefördert. Am Ende des Förderschlauches 14 befindet sich eine Spritzdüse 15, an welcher ein Wasseranschluss 16 vorgesehen ist. Die Dosierblasschnecke 13 fördert den Trockenbaustoff in Richtung des Förderschlauchs 14, wobei über ein zentrales Rohr 17, welches mit der Druckluftleitung 8 verbunden ist, Luft in den ausgeforderten Trockenbaustoff 2 eingeblasen und dadurch der Trockenbaustoff 2 in die Förderleitung 14 befördert wird.

In der Figur 2 ist das Dosierelement 10 mit Förderschlauch 14 und Spritzdüse 15 näher dargestellt. Im Förderschlauch 14 befindet sich eine Befeuchtungseinrichtung 18, die an ihrem Einlass 19 einen zentralen Kegel 20 aufweist, an welchen sich ein Drallgeber 21 anschließt. Unmittelbar am Endes des Drallgebers 21 befindet sich eine Wasserdüse 22, die als Ringdüse 23 ausgebildet ist. Diese Wasserdüse 22 weist zwei einander gegenüberliegende Wasseranschlüsse 24 auf, so dass das Wasser gleichmäßig von der Wasserdüse 22 an den durchströmenden Trockenbaustoff 2 abgegeben wird. Der Kegel 20 hat die Funktion, den ankommenden Trockenbaustoff 2 in Richtung der Innenwand 25 abzulenken. Die Innenwand 25 des Drallgebers 21 ist, wie aus Figur 4 deutlich erkennbar, mit Leitwänden 26 versehen. Diese Leitwände 26 erstrecken sich von der Innenwand 25 des Drallgebers 21 radial nach Innen und sind mit der Innenwand 25 über Schweißnähte 27 verbunden. Die Leitwände 26 verlaufen, was aus Figur 4 nicht erkennbar ist, wendelförmig entlang der Innenwand 25, was in Figur 5 angedeutet ist. Dem einströmenden Trockenbaustoff 2 wird also nach dem Ablenken in radialer Richtung (Pfeile 28 in Figur 2) auf die Innenwand 25 durch die Leitwände 26 ein Drall aufgezwungen. Dies bewirkt, dass der Trockenbaustoff 2 intensiv verwirbelt wird. In diesen verwirbelten Trockenbaustoff 2 wird über die Wasserdüse 22 Wasser eingespritzt und dadurch der Trockenbaustoff 2 befeuchtet.

Aus Figur 2 ist außerdem deutlich erkennbar, dass der Drallgeber 21 von einem Zwischenbeschleuniger 29 umgeben ist. Zwischen der Wand 30 des Zwischenbeschleunigers 29 und der Innenwand 25 des Drallgebers 21 befindet sich ein Hohlraum 31, welcher über eine Druckluftleitung 32 an die Druckluftquelle angeschlossen ist. Das freie Ende des Hohlraums 31 ist so gestaltet, dass die Wasserdüse 22 von der Druckluft umströmt werden kann, so dass die Luft in Richtung der Pfeile 33 in einen Konus 34 einströmt. In diesen Konus 34 mündet auch der Drallgeber 21 über die Wasserdüse 22. Auf diese Weise wird der vorbefeuchtete Trockenbaustoff 2 von einem Luftmantel umgeben und in den Förderschlauch 14 in Richtung zur Spritzdüse 15 befördert. Ein Anbacken des vorbefeuchteten Trockenbaustoffs 2 am Konus 34 bzw. am Eingang in den Förderschlauch 14 wird auf diese Weise vermieden. Außerdem wird über die zusätzliche Druckluft der vorbefeuchtete Trockenbaustoff 2 beschleunigt und zusätzlich verwirbelt.

An der Spritzdüse 15 wird über den Wasseranschluss 16 das restliche Wasser zugegeben, wobei die Zugabe des Wassers direkt an der Spritzdüse 15 einregulierbar ist. Die Zugabe von Wasser am Wasseranschluss 24 kann über Normaldruck oder über eine Hochdruckleitung erfolgen.

Die Figur 3 zeigt eine Ausführungsform, bei welcher der Drallgeber 21 mit Zwischenbeschleuniger 29 sich direkt am Eingang zur Spritzdüse 15 befinden. Über den Wasseranschluss 24 kann das gesamte zuzusetzende Wasser zugeführt werden, wobei auch hier eine optimale Durchmischung des Trockenbaustoffs 2 mit dem Wasser erzielt wird, da der Trockenbaustoff 2 über den Drallgeber 21 intensiv verwirbelt wird. Je nach Art und Menge des zu verspritzenden Trockenbaustoffs 2 wird die Ausführungsform gemäß Figur 2 oder die Ausführungsform gemäß Figur 3 verwendet. Bei beiden Varianten wird die Staubentwicklung auf ein Minimum reduziert. Bei der Variante gemäß Figur 3 kann auch auf den Zwischenbeschleuniger 29 verzichtet werden.

## Patentansprüche

1. Vorrichtung zum Spritzen von befeuchteten Trockenbaustoffen (2) im Trockenspritzverfahren, insbesondere von Spritzbeton oder Spritzmörtel, mit einem Vorratsbehälter (1) für den Trockenbaustoff (2), einem den Trockenbaustoff (2) in einen Förderschlauch (14) eindosierenden Dosierelement (10), einer Druckluftquelle für die Bereitstellung von Förderluft, einem Wasseranschluss (16) für Wasser zum Befeuchten des Trockenbaustoffs (2) sowie einer Spritzdüse (15) und einer Befeuchtungseinrichtung (18) für den Trockenbaustoff (2), **dadurch gekennzeichnet**, dass die Befeuchtungseinrichtung (18) mit einem Drallgeber (21) versehen ist, über welchen dem Trockenbaustoff (2) ein Drall aufgezwungen wird und anschließend dem Trockenbaustoff (2) Wasser über eine Wasserdüse (22) zugesetzt wird.

2. Vorrichtung nach Anspruch 1, dadurch gekennzeichnet, dass die Wasserdüse (22) eine Ringdüse (23) ist.

3. Vorrichtung nach einem der vorhergehenden Ansprüche, dadurch gekennzeichnet, dass in Förderrichtung (7) vor oder nach dem Drallgeber (21) ein im Zentrum des Förderstroms angeordneter Kegel (20) vorgesehen ist.

4. Vorrichtung nach einem der vorhergehenden Ansprüche, dadurch gekennzeichnet, dass der Drallgeber (21) eine hülsenförmige Innenwand (25) aufweist und an der Innenwand (25) Leiteinrichtungen (26) vorgesehen sind.

5. Vorrichtung nach Anspruch 4, dadurch gekennzeichnet, dass die Leiteinrichtung eine wendelförmig verlaufende, insbesondere radial nach innen gerichtete Leitwand (26) ist.

6. Vorrichtung nach Anspruch 5, dadurch gekennzeichnet, dass die Leitwand (26) mit der Innenwand (25) verbunden ist und sich über einen Teil des Radiuses, insbesondere über 50% des Radiuses des Drallgebers (21) erstreckt.

7. Vorrichtung nach Anspruch 4, dadurch gekennzeichnet, dass die Leiteinrichtung von Leitschaufeln gebildet wird.

8. Vorrichtung nach einem der vorhergehenden Ansprüche, dadurch gekennzeichnet, dass der Drallgeber (21) in einen Vorbefeuchter in einem Zwischenabschnitt des Förderschlauches (14) vorgesehen ist.

9. Vorrichtung nach einem der Ansprüche 1 bis 7, dadurch gekennzeichnet, dass der Drallgeber (21) im Einlauf der Spritzdüse (15) vorgesehen ist.

10. Vorrichtung nach einem der vorhergehenden Ansprüche, dadurch gekennzeichnet, dass der Drallgeber (21) und die Wasserdüse (22) in einem Zwischenbeschleuniger (29) angeordnet sind, über welchen der vorbefeuchtete Trockenbaustoff (2) mittels Förderluft beschleunigt wird.

11. Vorrichtung nach Anspruch 10, dadurch gekennzeichnet, dass der Zwischenbeschleuniger (29) eine den Drallgeber (21) und die Wasserdüse (22) koaxial umfassende Hülse aufweist, dass die Hülse an ihrem Ausgang sich konisch verjüngt und der Drallgeber (21) mit der Wasserdüse (22) in den Konus (34) einmünden.
